# EUROPÄISCHE PATENTSCHRIFT

(11) **EP 1 066 469 B1**
(45) Veröffentlichungstag und Bekanntmachung des Hinweises auf die Patenterteilung: **13.10.2004**
(21) Anmeldenummer: 99957939.4
(22) Anmeldetag: 28.10.1999
(51) Int. Cl.: F02M 69/46

(54) **BRENNSTOFFEINSPRITZVORRICHTUNG**
FUEL INJECTION DEVICE
DISPOSITIF D'INJECTION DE CARBURANT

(30) Priorität: 21.01.1999 DE 19902186
(43) Veröffentlichungstag der Anmeldung: 10.01.2001
(73) Patentinhaber: ROBERT BOSCH GMBH, 70442 Stuttgart (DE)
(72) Erfinder: ANDORFER, Martin, D-70825 Münchingen (DE)
(86) Internationale Anmeldenummer: PCT/DE1999/003450
(87) Internationale Veröffentlichungsnummer: WO 2000/043668

(56) Entgegenhaltungen:
- US-A- 4 395 988
- US-A- 5 616 037
- US-A- 5 724 946

## Beschreibung

### Stand der Technik

Die Erfindung geht aus von einer Brennstoffeinspritzvorrichtung nach der Gattung des Hauptanspruchs.

Aus einer Reihe von Druckschriften sind bereits Brennstoffeinspritzvorrichtungen bekannt, die einen Brennstoffverteiler aufweisen, an dem mehrere Anschlussstutzen für einen Einbau von Brennstoffeinspritzventilen vorgesehen sind. Üblicherweise werden zum sicheren und eventuell verdrehsicheren Einbau der Brennstoffeinspritzventile in den Anschlussstutzen zusätzliche Verbindungselemente eingesetzt, die klammer- oder spangenartig im Verbindungsbereich wirken. Als derartige Verbindungselemente sind u.a. aus der DE-OS 34 28 597 eine U-förmige Federklammer, aus der DE-OS 39 04 479 ein C-förmiger Kunststoffclip, aus der DE-OS 39 18 410 eine U-förmige Federklammer, aus der DE-OS 40 17 875 ebenfalls eine U-förmige Federklammer, aus der DE-OS 44 13 914 ein verrastbarer, zweischenkliger Kunststoffclip, aus der US-PS 4,823,754 eine U-förmige Befestigungsklammer und aus der US-PS 5,035,224 eine U-förmige Federklammer bekannt. Alle vorerwähnten Brennstoffeinspritzvorrichtungen zeichnen sich dadurch aus, dass einerseits das Verbindungselement in einer Vertiefung des Brennstoffeinspritzventils eingreift und andererseits ein in irgendeiner Weise am Anschlussstutzen des Brennstoffverteilers radial nach außen stehendes Rastelement vom Verbindungselement umgriffen wird.

Bekannt sind des weiteren Brennstoffeinspritzvorrichtungen, bei denen auf zusätzliche Verbindungselemente im Verbindungsbereich von Brennstoffeinspritzventil und Anschlussstutzen des Brennstoffverteilers verzichtet wird, wobei bei solchen Brennstoffeinspritzvorrichtungen an den Umfängen der Brennstoffeinspritzventile entweder Schnappfedern (DE-OS 39 19 231) oder Rastnasen (DE-OS 195 46 441) vorgesehen sind. Die Schnappfedern umgreifen dabei einen am Anschlussstutzen des Brennstoffverteilers radial nach außen stehenden Verriegelungsbund, während die Rastnasen in fensterartigen Ausnehmungen des verlängerten Anschlussstutzens einrasten.

Eine Brennstoffeinspritzvorrichtang gemäß Oberbegriff von Anspruch 1 ist nur der US-A-5 724 946 bekannt.

### Vorteile der Erfindung

Die erfindungsgemäße Brennstoffeinspritzvorrichtung mit den kennzeichnenden Merkmalen des Hauptanspruchs hat den Vorteil, dass auf einfache Art und Weise eine feste und sichere Verbindung von Brennstoffeinspritzventilen in Anschlussstutzen von Brennstoffverteilern ermöglicht ist. Zur Fixierung der Brennstoffeinspritzventile sind keine zusätzlichen klammer- oder spangenartigen Verbindungselemente erforderlich. Auf diese Weise wird eine sehr einfache Montage und auch Demontage garantiert.

Durch die in den Unteransprüchen aufgeführten Maßnahmen sind vorteilhafte Weiterbildungen und Verbesserungen der im Hauptanspruch angegebenen Brennstoffeinspritzvorrichtung möglich.

In besonders vorteilhafter Weise ist durch einfachste Maßnahmen bei der Ausbildung der korrespondierenden Verbindungsmittel von Anschlussstutzen und Brennstoffeinspritzventil eine Verdrehsicherung des Brennstoffeinspritzventils erreichbar. Außerdem ist es sehr einfach gestaltbar, dass eine gewünschte eindeutige Einbaulage des Ventils erzielbar ist. Dazu müssen beispielsweise nur zwei Verbindungsmittel des Anschlussstutzens unterschiedlich groß ausgeführt werden, die dann in ebenfalls zwei unterschiedlich große entsprechend korrespondierende Verbindungsmittel des Brennstoffeinspritzventils einrasten.

In vorteilhafter Weise ist die Brennstoffeinspritzvorrichtung derart ausgestaltet, dass aufgrund von Unterbrechungen im Endabschnitt des Anschlussstutzens dieser unter radialer Spannung dessen Verbindungsmittel radial wirksam in die vertieften korrespondierenden Verbindungsmittel drückt.

### Zeichnung

Ausführungsbeispiele der Erfindung sind in der Zeichnung vereinfacht dargestellt und in der nachfolgenden Beschreibung näher erläutert. Es zeigen Figur 1 eine teilweise dargestellte Brennstoffeinspritzvorrichtung, Figur 2 eine erste Ausbildungsvariante eines Anschlussstutzens als einen Schnitt entlang der Linie II-II in Figur 1, Figur 3 eine zweite Ausbildungsvariante eines Anschlussstutzens als einen Schnitt entlang der Linie III-III in Figur 1, Figur 4 eine dritte Ausbildungsvariante eines Anschlussstutzens als einen Schnitt entlang der Linie IV-IV in Figur 1 und Figur 5 eine schematische und teilweise aufgebrochene Seitenansicht des Anschlussstutzens.

### Beschreibung der Ausführungsbeispiele

Die in Figur 1 teilweise dargestellte Brennstoffeinspritzvorrichtung für Brennkraftmaschinen weist einen Brennstoffverteiler 10 aus Kunststoff oder Aluminium auf, der eine Mehrzahl von Anschlussstutzen 11 trägt. Entsprechend der Anzahl der Anschlussstutzen 11 sind in gleicher Anzahl Brennstoffeinspritzventile 12 vorgesehen, die mit ihren zulaufseitigen oberen Enden in Versorgungsöffnungen 13 der Anschlussstutzen 11 hineinragen. Die Brennstoffeinspritzventile 12 sind demzufolge als sogenannte Top-Feed-Injektoren ausgeführt.

Die Anzahl der Anschlussstutzen 11 und der Brennstoffeinspritzventile 12 richtet sich nach der Zahl der zu versorgenden Zylinder der Brennkraftmaschine. Bei einer vierzylindrigen Brennkraftmaschine sind beispielsweise vier Brennstoffeinspritzventile 12 vorgesehen, die jeweils in einem von vier Anschlussstutzen 11 des Brennstoffverteilers 10 mit Hilfe eines oberen Dichtrings 14 flüssigkeitsdicht eingesetzt sind.

Mit seinem abspritzseitigen Ende ragt das Brennstoffeinspritzventil 12 in eine Aufnahmebohrung 16 eines Zylinderkopfes 17 (Direkteinspritzung) oder eines an einem Ansaugrohr ausgebildeten Aufnahmestutzens 17 (Saugrohreinspritzung) hinein. Ein flüssigkeitsdichter Einbau des Brennstoffeinspritzventils 12 wird hier durch einen unteren Dichtring 18 gewährleistet.

Bei den in der erfindungsgemäßen Brennstoffeinspritzvorrichtung einsetzbaren Brennstoffeinspritzventilen 12 handelt es sich z.B. um elektromagnetisch betätigbare Ventile oder um mit Piezoaktoren oder magnetostriktiven Aktoren betriebene Ventile.

Die Versorgungsöffnung 13 des Anschlussstutzens 11 ist z.B. gestuft ausgeführt, wobei die Versorgungsöffnung 13 einen geringeren Durchmesser nahe einer Verteileröffnung 20 des Brennstoffverteilers 10 besitzt als in einem das Brennstoffeinspritzventil 12 umgreifenden Bereich 21 des Anschlussstutzens 11. Der Außendurchmesser des Anschlussstutzens 11 ist über seine gesamte Länge konstant. Zur Befestigung des Brennstoffeinspritzventils 12 in der Versorgungsöffnung 13 des Anschlussstutzens 11 sind das Brennstoffeinspritzventil 12 und der Anschlussstutzen 11 mit miteinander korrespondierenden Verbindungsmitteln 22, 23 versehen.

Am der Verteileröffnung 20 entfernt liegenden Ende des Anschlussstutzens 11 ist wenigstens ein hakenförmiges Verbindungsmittel 22 ausgebildet. Dieses wenigstens eine Verbindungsmittel 22 greift in ein korrespondierendes, eine Vertiefung darstellendes Verbindungsmittel 23 am äußeren Umfang des Brennstoffeinspritzventils 12 ein. Bei diesem vertieften Verbindungsmittel 23 handelt es sich beispielsweise um eine umlaufende Nut in der Kunststoffumspritzung des Brennstoffeinspritzventils 12. Im Gegensatz zu allen bekannten Vorrichtungen ragen die an dem Anschlussstutzen 11 ausgebildeten Verbindungsmittel 22 der erfindungsgemäßen Brennstoffeinspritzvorrichtung radial nach innen in die Versorgungsöffnung 13 hinein.

Figur 2 zeigt eine erste Ausbildungsvariante eines Anschlussstutzens 11 als einen Schnitt entlang der Linie II-II in Figur 1, während Figur 3 eine zweite und Figur 4 ein dritte Ausbildungsvariante eines Anschlussstutzens 11 als einen Schnitt entlang der Linie III-III bzw. der Linie IV-IV in Figur 1 verdeutlichen. Bei den Schnittdarstellungen handelt es sich nur um den geschnittenen Anschlussstutzen 11 ohne das in ihn einführbare Brennstoffeinspritzventil 12.

In den Figuren 2 und 3 sind zwei Beispiele für ein zweigeteiltes Verbindungsmittel 22a, 22b dargestellt. Diametral gegenüberliegend sind zwei im Querschnitt hakenförmige und jeweils sich ca. 80° (Figur 2) in Umfangsrichtung erstreckende Verbindungsmittel 22a, 22b vorgesehen. Die Verbindungsmittel 22a, 22b können sich aber genausogut in einem Winkelbereich von 20° bis 120° erstrecken. Beim Einsatz eines derartig ausgebildeten Anschlussstutzens 11 kann das korrespondierende Verbindungsmittel 23 des Brennstoffeinspritzventils 12 ebenfalls geteilt sein. So können die Verbindungsmittel 22a, 22b in zwei nutförmig oder schlitzartig ausgebildete, aber nicht umlaufende Verbindungsmittel 23 am Brennstoffeinspritzventil 12 eingreifen. Auf diese Weise ist eine sehr einfache Verdrehsicherung gegeben.

Die beiden Verbindungsmittel 22a, 22b müssen keineswegs eine gleich große Erstreckung besitzen. Werden die Verbindungsmittel 22a, 22b und die korrespondierenden Verbindungsmittel 23 unterschiedlich groß ausgeführt, wie es Figur 3 zeigt, ergibt sich eine oft wünschenswerte eindeutige Einbaulage des Brennstoffeinspritzventils 12 im Anschlussstutzen 11. Auf diese Weise ist ohne zusätzliche Gestaltungsmittel gewährleistet, dass genau eine gewünschte Einbauposition realisiert wird.

Das Verbindungsmittel 22 kann auch aus mehr als zwei Teilen bestehen; drei bis acht Verbindungsmittel 22a, 22b können ebenfalls sinnvoll sein. Andererseits ist das Verbindungsmittel 22' auch einteilig gestaltbar, wie Figur 4 zu entnehmen ist. Dabei erstreckt sich das Verbindungsmittel 22' jedoch auf keinen Fall in Umfangsrichtung über 360°, sondern beispielsweise über einen Winkelbereich von 240° bis 320°.

Ebenso wie das Verbindungsmittel 22, 22' wenigstens an einer Stelle unterbrochen sein muß bzw. nicht um 360° umlaufen darf, ist es für eine Montage des Brennstoffeinspritzventils 12 im Anschlussstutzen 11 notwendig, dass dieser zumindest im Bereich der Verbindungsmittel 22, 22' ebenfalls nicht über 360° umlaufend ausgebildet ist. Vielmehr ist der Anschlussstutzen 11 in seinem dem Brennstoffverteiler 10 abgewandten und den Verbindungsmitteln 22, 22' zugewandten Endabschnitt 25 mit wenigstens einer Unterbrechung 26 versehen, die ein geringfügiges radiales Aufspreizen des Anschlussstutzens 11 erlaubt.

In den Figuren 2 und 3 sind Anschlussstutzen 11 dargestellt, die zwei Unterbrechungen 26 aufweisen, die genau diametral gegenüberliegen. Auf diese Weise entstehen zwei Segmente des Endabschnitts 25, in deren Mitte jeweils die Verbindungsmittel 22 angeordnet sind. Der Endabschnitt 25 kann jedoch z.B. auch mit drei bis acht Unterbrechungen 26 ausgebildet sein, so dass dann entsprechend drei bis acht Segmente des Endabschnitts 25 vorliegen, an denen wiederum drei bis acht Verbindungsmittel 22 ausgeführt sind. Im Gegensatz dazu zeigt Figur 4 ein Beispiel für einen Anschlussstutzen 11 mit nur einer Unterbrechung 26.

Die Unterbrechungen 26 sind beispielsweise schlitzartig ausgeführt, wobei die axiale Länge der Unterbrechungen 26 begrenzt ist. In idealer Weise sind die Unterbrechungen 26 nur so lang ausgeführt, dass sie im eingebauten Zustand des Brennstoffeinspritzventils 12 im Anschlussstutzen 11 erst stromabwärts des oberen Dichtrings 14 beginnen und sich bis hin zu den Verbindungsmitteln 22, 22' erstrecken. Die Unterbrechungen 26 sind also nur unmittelbar im unteren Endabschnitt 25 des Anschlussstutzens 11 eingebracht, damit eine vollständige Abdichtung durch den oberen Dichtring 14 garantiert ist. In Figur 5 wird diese Ausgestaltung durch eine schematische und teilweise aufgebrochene Seitenansicht des Anschlussstutzens 11 veranschaulicht. Die innere Versorgungsöffnung 13 im Bereich 21 bzw. der obere Dichtring 14 weisen Durchmesser auf, von denen aus das wenigstens eine Verbindungsmittel 22, 22' weiter nach innen in Richtung zu einer Ventillängsachse 28 ragt, so dass der Dichtring 14 indirekt über einen gewissen axialen Abstand betrachtet von den Verbindungsmitteln 22, 22' untergriffen wird.

## Patentansprüche

1. Brennstoffeinspritzvorrichtung für eine Brennkraftmaschine mit einem Brennstoffverteiler (10), der eine Mehrzahl von Anschlussstutzen (11) zur flüssigkeitsdichten Aufnahme von Brennstoffeinspritzventilen (12) aufweist, mit wenigstens einem ersten Verbindungsmittel (22, 22') an jedem Anschlussstutzen (11) und mit wenigstens einem zweiten Verbindungsmittel (23) an jedem Brennstoffeinspritzventil (12), wobei die ersten und die zweiten Verbindungsmittel (22, 22', 23) zur Erzielung einer sicheren Verbindung miteinander korrespondieren und das wenigstens eine erste Verbindungsmittel (22, 22') an wenigstens einem Anschlussstutzen-(11) radial nach innen ragt sowie das wenigstens eine zweite Verbindungsmittel (23) an wenigstens einem Brennstoffeinspritzventil (12) als Vertiefung ausgebildet ist, **dadurch gekennzeichnet, dass** der Anschlussstutzen (11) in einem das wenigstens eine erste Verbindungsmittel (22, 22') aufweisenden Endabschnitt (25) mit wenigstens einer Unterbrechung (26) ausgeführt ist.

2. Brennstoffeinspritzvorrichtung nach Anspruch 1, **dadurch gekennzeichnet, dass** das wenigstens eine erste Verbindungsmittel (22, 22') rasthakenförmig ausgebildet ist.

3. Brennstoffeinspritzvorrichtung nach Anspruch 1 oder 2, **dadurch gekennzeichnet, dass** das erste Verbindungsmittel (22) zweigeteilt (22a, 22b) ist.

4. Brennstoffeinspritzvorrichtung nach Anspruch 3, **dadurch gekennzeichnet, dass** sich die Verbindungsmittel (22a, 22b) in Umfangsrichtung jeweils über einen Winkelbereich zwischen 20° und 120° erstrecken.

5. Brennstoffeinspritzvorrichtung nach Anspruch 3 oder 4, **dadurch gekennzeichnet, dass** die beiden Verbindungsmittel (22a, 22b) eine gleich große oder eine unterschiedlich große Umfangserstreckung besitzen.

6. Brennstoffeinspritzvorrichtung nach Anspruch 1 oder 2, **dadurch gekennzeichnet, dass** am Anschlussstutzen (11) drei bis acht erste Verbindungsmittel (22) ausgebildet sind.

7. Brennstoffeinspritzvorrichtung nach Anspruch 1 oder 2, **dadurch gekennzeichnet, dass** am Anschlussstutzen (11) nur ein erstes Verbindungsmittel (22') vorgesehen ist, das sich in Umfangsrichtung über einen Winkelbereich zwischen 240° und 320° erstreckt.

8. Brennstoffeinspritzvorrichtung nach Anspruch 1, **dadurch gekennzeichnet, dass** die Anzahl der Unterbrechungen (26) im Anschlussstutzen (11) gleich der Anzahl der ersten Verbindungsmittel (22, 22') am Anschlussstutzen (11) ist.

9. Brennstoffeinspritzvorrichtung nach einem der vorhergehenden Ansprüche, **dadurch gekennzeichnet, dass** die wenigstens eine Unterbrechung (26) schlitzartig ausgeführt ist.

10. Brennstoffeinspritzvorrichtung nach Anspruch 1 oder 9, **dadurch gekennzeichnet, dass** das Brennstoffeinspritzventil (12) mit seinem zulaufseitigen Ende in eine innere Versorgungsöffnung (13) des Anschlussstutzens (11) ragt und das Brennstoffeinspritzventil (12) einen oberen Dichtring (14) aufweist, der zur Abdichtung in der Versorgungsöffnung (13) gegenüber dem Anschlussstutzen (11) dient, und die wenigstens eine Unterbrechung (26) nur stromabwärts des Dichtrings (14) verläuft.

11. Brennstoffeinspritzvorrichtung nach Anspruch 1, **dadurch gekennzeichnet, dass** das Brennstoffeinspritzventil (12) mit seinem zulaufseitigen Ende in eine innere Versorgungsöffnung (13) des Anschlussstutzens (11) ragt und das Brennstoffeinspritzventil (12) einen oberen Dichtring (14) aufweist, der zur Abdichtung in der Versorgungsöffnung (13) gegenüber dem Anschlussstutzen (11) dient, und die Versorgungsöffnung (13) und der Dichtring (14) einen Durchmesser aufweisen, von denen aus das wenigstens eine erste Verbindungsmittel (22, 22') weiter nach innen in Richtung zu einer Ventillängsachse (28) ragt.

12. Brennstoffeinspritzvorrichtung nach einem der vorhergehenden Ansprüche, **dadurch gekennzeichnet, dass** das zweite Verbindungsmittel (23) in Form einer umlaufenden Nut ausgeführt ist.

13. Brennstoffeinspritzvorrichtung nach einem der Ansprüche 1 bis 11, **dadurch gekennzeichnet, dass** die Anzahl der ersten Verbindungsmittel (22, 22') am Anschlussstutzen (11) gleich der Anzahl der zweiten Verbindungsmittel (23) am Brennstoffeinspritzventil (12) ist.

## Claims

1. Fuel injection device for an internal combustion engine, with a fuel distributor (10) which has a plurality of connection pieces (11) for the liquid-tight reception of fuel injection valves (12), with at least one first connecting means (22, 22') on each connection piece (11) and with at least one second connecting means (23) on each fuel injection valve (12), the first and the second connecting means (22, 22', 23) matching with one another in order to achieve a secure connection, the at least one first connecting means (22, 22') on at least one connection piece (11) projecting radially inwards, and the at least one second connecting means (23) on at least one fuel injection valve (12) being designed as a depression, **characterized in that** the connection piece (11), in an end portion (25) having the at least one first connecting means (22, 22'), is produced with at least one interruption (26).

2. Fuel injection device according to Claim 1, **characterized in that** the at least one first connecting means (22, 22') is designed in the form of a latching hook.

3. Fuel injection device according to Claim 1 or 2, **characterized in that** the first connecting means (22) is divided in two (22a, 22b).

4. Fuel injection device according to Claim 3, **characterized in that** the connecting means (22a, 22b) extend in the circumferential direction in each case over an angular range of between 20° and 120°.

5. Fuel injection device according to Claim 3 or 4, **characterized in that** the two connecting means (22a, 22b) possess a circumferential extent of equal size or a different size.

6. Fuel injection device according to Claim 1 or 2, **characterized in that** three to eight first connecting means (22) are formed on the connection piece (11).

7. Fuel injection device according to Claim 1 or 2, **characterized in that** only one first connecting means (22') is provided on the connection piece (11) and extends in the circumferential direction over an angular range of between 240° and 320°.

8. Fuel injection device according to Claim 1, **characterized in that** the number of interruptions (26) in the connection piece (11) is equal to the number of the first connecting means (22, 22') on the connection piece (11).

9. Fuel injection device according to one of the preceding claims, **characterized in that** the at least one interruption (26) is of slot-like design.

10. Fuel injection device according to Claim 1 or 9, **characterized in that** the fuel injection valve (12) projects with its inflow-side end into an inner supply orifice (13) of the connection piece (11) and the fuel injection valve (12) has an upper sealing ring (14) which serves for sealing off in the supply orifice (13) with respect to the connection piece (11), and the at least one interruption (26) runs only downstream of the sealing ring (14),

11. Fuel injection device according to Claim 1, **characterized in that** the fuel injection valve (12) projects with its inflow-side end into an inner supply orifice (13) of the connection piece (11) and the fuel injection valve (12) has an upper sealing ring (14) which serves for sealing off in the supply orifice (13) with respect to the connection piece (11), and the supply orifice (13) and the sealing ring (14) have a diameter from which the at least one first connecting means (22, 22') projects further inwards in the direction of a valve longitudinal axis (28).

12. Fuel injection device according to one of the preceding claims, **characterized in that** the second connecting means (23) is designed in the form of a circumferential groove.

13. Fuel injection device according to one of Claims 1 to 11, **characterized in that** the number of the first connecting means (22, 22') on the connection piece (11) is equal to the number of the second connecting means (23) on the fuel injection valve (12).

## Revendications

1. Dispositif d'injection de carburant pour un moteur à combustion interne comportant un distributeur de carburant (10), qui présente plusieurs raccords (11) pour un branchement étanche aux liquides d'injecteurs de carburant (12), comportant au moins un premier élément de liaison (22, 22') au niveau de chaque raccord (11) et au moins un deuxième élément de liaison (23) au niveau de chaque injecteur (12), les premiers et les deuxièmes éléments de liaison (22, 22', 23) correspondant entre eux pour réaliser une liaison sûre, le (au moins un) premier élément de liaison (22, 22') s'étendant radialement vers l'intérieur au niveau d'au moins un raccord (11) et le (au moins un) deuxième élément de liaison (23) étant en forme de renfoncement au niveau de l'injecteur de carburant (12),
**caractérisé en ce que**
le raccord (11) comporte au moins une interruption (26) dans une section d'extrémité (25) présentant le (au moins un) premier élément de liaison (22, 22').

2. Dispositif d'injection de carburant selon la revendication 1,
**caractérisé en ce que**
le (au moins un) premier élément de liaison (22, 22') est en forme de cran d'arrêt.

3. Dispositif d'injection de carburant selon la revendication 1 ou 2,
**caractérisé en ce que**
le premier élément de liaison (22) est en deux parties (22a, 22b).

4. Dispositif d'injection de carburant selon la revendication 3,
**caractérisé en ce que**
les éléments de liaison (22a, 22b) s'étendent dans la direction périphérique respectivement sur une zone angulaire comprise entre 20° et 120°.

5. Dispositif d'injection de carburant selon la revendication 3 ou 4,
**caractérisé en ce que**
les deux éléments de liaison (22a, 22b) possèdent une extension périphérique de dimension identique ou différente.

6. Dispositif d'injection de carburant selon la revendication 1 ou 2,
**caractérisé par**
trois à huit premiers éléments de liaison (22) formés au niveau du raccord (11).

7. Dispositif d'injection de carburant selon la revendication 1 ou 2,
**caractérisé en ce que**
le raccord (11) comporte un seul premier élément de liaison (22') qui s'étend dans la direction périphérique sur une zone angulaire comprise entre 240° et 320°.

8. Dispositif d'injection de carburant selon la revendication 1,
**caractérisé en ce que**
le nombre des interruptions (26) dans le raccord (11) est égal au nombre de premiers éléments de liaison (22, 22') au niveau du raccord (11).

9. Dispositif d'injection de carburant selon l'une des revendications précédentes,
**caractérisé en ce que**
la (au moins une) interruption (26) est en forme de fente.

10. Dispositif d'injection de carburant selon la revendication 1 ou 9,
**caractérisé en ce que**
l'injecteur de carburant (12) a son extrémité située du côté de l'arrivée qui pénètre dans un orifice d'alimentation intérieur (13) du raccord (11), l'injecteur (12) présente une bague d'étanchéité supérieure (14) qui permet de réaliser l'étanchéité dans l'orifice d'alimentation (13) vis-à-vis du raccord (11), et l'(au moins une) interruption (26) s'étend. uniquement en aval de la bague d'étanchéité (14).

11. Dispositif d'injection de carburant selon la revendication 1,
**caractérisé en ce que**
l'injecteur de carburant (12) a son extrémité située du côté de l'arrivée qui pénètre dans un orifice d'alimentation intérieur (13) de raccord (11), l'injecteur de carburant (12) présente une bague d'étanchéité supérieure (14) qui permet de réaliser l'étanchéité dans l'orifice d'alimentation (13) vis-à-vis du raccord (11), et l'orifice d'alimentation (13) et la bague d'étanchéité (14) présentent un diamètre, à partir desquels le (au moins un) premier élément de liaison (22, 22') dépasse plus avant vers l'intérieur dans la direction d'un axe longitudinal de soupape (28).

12. Dispositif d'injection de carburant selon l'une des revendications précédentes,
**caractérisé en ce que**
le deuxième élément de liaison (23) a la forme d'une rainure périphérique.

13. Dispositif d'injection de carburant selon l'une des revendications 1 à 11,
**caractérisé en ce que**
le nombre de premiers éléments de liaison (22, 22') au niveau du raccord (11) est égal au nombre de deuxièmes éléments de liaison (23) au niveau de l'injecteur de carburant (12).
